# EUROPÄISCHE PATENTSCHRIFT

(11) **EP 0 929 710 B1**
(45) Veröffentlichungstag und Bekanntmachung des Hinweises auf die Patenterteilung: **19.06.2002**
(21) Anmeldenummer: 97939947.4
(22) Anmeldetag: 08.08.1997
(51) Int. Cl.: D06B 23/28

(54) **VERFAHREN UND VORRICHTUNG ZUR BEHANDLUNG EINER INSBESONDERE TEXTILEN WARENBAHN**
METHOD AND DEVICE FOR PROCESSING AN ENDLESS WEB, IN PARTICULAR OF FABRIC
PROCEDE ET DISPOSITIF POUR LE TRAITEMENT D'UNE BANDE, NOTAMMENT TEXTILE

(30) Priorität: 02.10.1996 DE 19640724
(43) Veröffentlichungstag der Anmeldung: 21.07.1999
(73) Patentinhaber: Eduard Küsters Maschinenfabrik GmbH & Co. KG, 47805 Krefeld (DE)
(72) Erfinder: SCHUMACHER, Walter, D-52076 Aachen (DE)
(74) Vertreter: Palgen, Peter, Dipl.-Phys. Dr.
(86) Internationale Anmeldenummer: DE9701685
(87) Internationale Veröffentlichungsnummer: WO9814653

(56) Entgegenhaltungen:
- DE-A- 4 308 501

## Beschreibung

Die Erfindung bezieht sich auf Verfahren nach dem Oberbegriff der Ansprüche 1 und 5 und entsprechende Vorrichtungen.

Ein gemäß Anspruch 1 gattungsgemäßes Verfahren und eine entsprechende Vorrichtung gehen aus der Schriftstelle "Melliand Textilberichte" 1/1989, Seiten 46 bis 52, insbesondere Seite 52 Bild 23 hervor. Der Trog und das Quetschwalzenpaar bilden zusammen einen üblichen Foulard. Bei der bekannten Ausführungsform ist in dem Trog des Foulards eine schematisch dargestellte "Konzentrationskontrolie" zu erkennen, die "örtlich (Kante/Mitte) und/oder seitlich (Ablauf/tailing)" erfolgen können soll. Es ist jedoch aus der Schriftstelle nichts darüber zu entnehmen, was mit den ermittelten Konzentrationswerten geschehen soll. Das Quetschwalzenpaar des Foulards ist gänzlich neutral, das heißt ohne irgendwelche Hinweise auf eine Steuerung dargestellt.

Die Erfindung hat ihren Ausgang von Problemen bei der Kontinuefärbung von textilen Warenbahnen auf dem Foulard genommen. Hierbei tritt insbesondere bei Substantiv- und Reaktivfarbstoffen der Effekt auf, daß das Lösungs- und Transportmedium Wasser relativ zu den Farbstoffanteilen in der Färbeflotte von der den Trog des Foulards durchlaufenden Warenbahn langsamer oder schneller aufgenommen wird. Dies führt zu Konzentrationsänderungen der Färbeflotte im Foulardbecken. Nimmt die Warenbahn schneller Wasser auf, verarmt die Färbeflotte an Wasser und wird die Konzentration an Farbstoff höher. Dies bedeutet, daß die Farbtontiefe zunimmt, das heißt, daß der Anfang der Warenbahn deutlich heller gefärbt wird als das Ende der betreffenden Färbepartie.

Ein typisches Beispiel für diesen Fall ist das Färben von Viskose mit Reaktivfarbstoffen. Die Viskose quillt anfänglich sehr stark und nimmt bevorzugt Wasser aus der Färbeflotte mit.

Es gibt aber auch den umgekehrten Fall, daß eine bestimmte textile Warenbahn bevorzugt Farbstoff aus der Färbeflotte aufnimmt. Dabei wird der Anfang der Färbepartie in einer höheren Farbtontiefe gefärbt.

Beim Färben mit Reaktivfarbstoffen wird eine weitere Ursache für über die Länge der Warenbahn ungleichmäßigen Färbungsausfall in der Neigung der Reaktivfarbstoffe zur Hydrolyse gesehen. Hydrolisierter Reaktivfarbstoff steht für den eigentlichen Färbevorgang nicht mehr zur Verfügung und kann somit zu Konzentrationsveränderungen von reaktiven Reaktivfarbstoffen führen.

Die Längs-Farbabläufe werden auch als "Tailing" bezeichnet. Sie gehen in der Regel nach einer positiven oder negativen e-Funktion vor sich und münden in einen Gleichgewichtszustand, nach dessen Erreichen kein Ablauf mehr stattfindet. Längenabläufe können außer durch die Eigenschaften des Fasermaterials auch durch physikalische Eigenschaften wie starke Wasserabsorption der Bahn und Quellvorgänge beeinflußt werden.

Auch wenn die Ursachen der Längenabläufe heute weitestgehend bekannt sind, ist die Problematik in der Praxis bis heute vorhanden und müssen die Anfangslängen mancher Färbepartien immer noch als Ware zweiter Wahl verkauft oder ganz verworfen werden. Die bisher versuchten Lösungsansätze sind nicht recht erfolgreich gewesen. Diese Lösungsansätze bestehen beispielsweise darin, Farbstoffe niedriger Affinität und/oder Hydrolysekonstante zu verwenden, die Temperatur im Färbetrog zu reduzieren oder auch den Flotteninhalt im Färbetrog zu minimieren.

In vielen Fällen kommen alle diese Lösungsansätze an deutliche Grenzen, insbesondere in dem genannten wichtigen Fall des Färbens von Viskose mit Reaktivfarbstoffen, wo immer noch Anfangslängen in der Größenordnung von einigen zehn Metern Farbtiefenabweichungen zeigen, die zu Ausschuß führen. Bei den heute geforderten immer kürzeren Längen einer Färbepartie bis herab zu hundert Metern wird sinnfällig, daß das Problem durchaus dringend ist und daß die nicht brauchbaren einigen zehn Meter Anfangslänge einen zu großen Ausschußanteil darstellen.

Hiervon ausgehend liegt der Erfindung die Aufgabe zugrunde, ein gattungsgemäßes Verfahren so auszugestalten, daß die beschriebenen Längenabläufe vermieden oder jedenfalls vermindert werden.

Diese Aufgabe wird durch die in Anspruch 1 wiedergegebene Erfindung gelöst.

Die Grundidee besteht darin, die im Foulardtrog beim Beginn des Durchlaufs einer Färbepartie stattfindende Konzentrationsänderung der Färbeflotte über die Steuerung der Auftragsmenge der Färbeflotte auszugleichen. Nimmt die Konzentration im Foulardbecken zu, so werden die Quetschwalzen stärker angestellt, sodaß die auf der Warenbahn verbleibende Menge an Behandlungsflüssigkeit sich verringert. Dadurch wird einer zu großen Farbtontiefe entgegengewirkt. Umgekehrt wird bei einem Absacken der Konzentration an Behandlungsmittel im Foulardtrog die Auftragsmenge durch entsprechende Einstellung des Quetschwalzenpaares erhöht, um die Farbtontiefe auf dem gewünschten Wert zu halten.

Bei der Erfindung wird in zwei Schritten gearbeitet. Es wird zunächst einmal eine Test-Warenbahnlänge bei konstant gehaltener Linienkraft des Quetschwalzenpaars durchlaufen gelassen, um den Konzentrationsverlauf über die Warenbahnlänge in dem Trog festzustellen. Der Zusammenhang zwischen einer Konzentrationsänderung und der zum Ausgleich erforderlichen Linienkraftänderung ist vorher rechnerisch oder experimentell ermittelt worden und in der Regeleinrichtung gespeichert. Geht die Konzentration an Behandlungsmittel in dem Trog nach dem Durchlauf des ersten Abschnitts der Warenbahn also nach unten, wird die Linienkraft um einen bestimmten Betrag herabgesetzt, so daß mehr Behandlungsflüssigkeit und damit auch mehr Behandlungsmittel auf der Warenbahn verbleiben, um den Konzentrationsabfall in der Behandlungsflüssigkeit auszugleichen. Entsprechendes gilt, wenn die Konzentration in der Flotte in dem Trog anfänglich zunimmt. Dieser Konzentrationsverlauf und der sich daraus ergebende, zum Ausgleich im Sinne einer gleichmäßigen Belegung der Warenbahn mit Behandlungsmittel notwendige Sollverlauf der Linienkraft über die Warenbahnlänge werden gespeichert. Beim Durchlauf der nun folgenden Produktions-Warenbahnlänge(n) wird der Linienkraftverlauf über die Warenbahnlänge auf den gespeicherten Sollverlauf geregelt. Die Ermittlung des Konzentrationsverlaufs muß bei einer bestimmten Ware, einer bestimmten Behandlungsflüssigkeit und bestimmten sonstigen Behandlungsparametern wie Temperatur und Arbeitsgeschwindigkeit nur einmal ermittelt werden. Alle weiteren Partien können anhand des gespeicherten Ergebnisses behandelt werden.

Das Ergebnis, also der Sollverlauf, kann in der Vorrichtung gespeichert verbleiben, wenn der Testdurchlauf und die anschließenden Produktionsdurchläufe auf ein und derselben Vorrichtung stattfinden.

Aus der US-PS 3 207 125 ist zwar eine Anordnung zum mengengeregelten Auftragen von Schlichte auf eine textile Warenbahn bekannt, die ebenfalls mit einer foulardartigen Auftragsvorrichtung arbeitet, die einen Trog zum Tränken der Warenbahn mit der Schlichte und ein unmittelbar danach vorgesehenes von der Warenbahn passiertes Quetschwalzenpaar zum Einstellen der aufgetragenen Menge an Flüssigkeit umfaßt. Es wird an der Warenbahn fortlaufend auf einem Längenabschnitt zwischen dem Quetschwalzenpaar und einer Meßrolle der elektrische Widerstand gemessen. Der elektrische Widerstand in der Bahn hängt von der spezifischen Leitfähigkeit der Flotte und der Menge der aufgetragenen Flotte ab. Wenn der Einfluß sich ändernder Leitfähigkeit ausgeschaltet werden kann, ist der gemessene Widerstandswert im Maß für die Auftragsmenge und damit der pro Flächeneinheit aufgetragenen Schlichtemenge. Um den Einfluß von Veränderungen der Leitfähigkeit mit der Flotte auszuschalten, wird die Leitfähigkeit in dem Trog stichprobenweise gemessen und bei Abweichungen die Verstärkung des Widerstandssignals zwischen dem Quetschwalzenpaar und der Meßrolle angepaßt. Die Leitfähigkeitsmessung in dem Trog dient also nur der Kontrolle der Flotteneigenschaften, nicht der Steuerung der Linienkraft des Quetschwalzenpaars. Diese erfolgt vielmehr über den Widerstand des Längenabschnitts der Bahn in der Meßstrecke, dessen Veränderung eine Änderung der Auftragsmenge bedeutet. Wenn insoweit eine Abweichung von dem vorgegebenen Sollwert auftritt, wird über die Einstellung der Linienkraft an dem Quetschwalzenpaar die aufgetragene Flüssigkeitsmenge nachgestellt.

Die Regelung der Linienkraft des Quetschwalzenpaars eines Foulards ist an sich aus der EP 411 414 B1 bekannt. Hierbei erfolgt die Regelung jedoch in Abhängigkeit von der colorimetrisch erfaßten Farbe der noch feuchten Warenbahn nach dem Quetschwalzenpaar.

Auch bei der DE 43 08 501 A1 wird die Linienkraft geregelt, um den Flottenauftrag einzustellen. Daneben wird aber die Konzentration der aufgetragenen Farbflotte geregelt, jedoch nicht in Abhängigkeit von der durchgelaufenen Warenbahnlänge.

Eine weiterführende Idee besteht darin, die Sollkurve unabhängig von der Produktionsstätte in einem Labor oder Technikum zu ermitteln und gemäß Anspruch 2 den gespeicherten Sollwertverlauf auf einem Datenträger festzuhalten, der zum Beispiel in Form einer Karte für ein bestimmtes Material der Warenbahn oder eine bestimmte Behandlung derselben bereitgehalten und dem Ausrüster in die Hand gegeben wird. Der Ausrüster braucht dann nur noch den Datenträger in seine Steuereinrichtung einzustecken oder einzulegen und kann die Partie abfahren ohne selbst vorher den Konzentrationsverlauf über die Anfangslänge feststellen und daraus die Sollkurve der Linienkraft über die Warenbahnlänge ermitteln zu müssen. Insbesondere kann der Datenträger leicht vervielfältigt und zum Einsatz an mehreren Produktionsstätten zur Verfügung gestellt werden.

Die Ansprüche 3 und 4 geben den apparativen Aspekt der vorerwähnten verfahrensmäßigen Ausführungsform der Erfindung wieder.

Eine weitere in Betracht kommende Ausführungsform ist Gegenstand des Anspruchs 5.

Bei dieser Ausführungsform der Erfindung wird zwar nach wie vor der Konzentrationsänderung in dem Trog des Foulards beim Durchlauf der Warenbahn Rechnung getragen, doch geschieht dies nicht geregelt, sondern nach einem festen, vorher festgelegten Ablauf gesteuert. Es wird also in vereinfachter Form der aus der Erfahrung an bestimmten Waren bei bestimmten Behandlungen eintretenden Konzentrationsänderungen Rechnung getragen.

Der Linienkraftverlauf über die Länge der Warenbahn kann dabei dem sich aus der tatsächlichen Konzentrationsänderung in dem Trog ergebenden "theoretischen" Linienkraftverlauf nur angenähert folgen (Anspruch 6), doch zeigt die Praxis, daß Annäherungen gefunden werden können, die die Abweichungen des Behandlungsausfalls von dem Idealwert, also z.B. die Farbabweichungen soweit eliminieren, daß in der Praxis, z.B. mit dem Auge, Unterschiede nicht mehr festgestellt werden können.

Gemäß Anspruch 7 wird der theoretische Linienkraftverlauf über die Länge der Bahn linear oder stückweise linear angenähert, weil diese Art der Steuerung am einfachsten zu bewerkstelligen ist.

Die Ansprüche 8 bis 10 geben die apparative Seite dieser Ausführungsform der Erfindung wieder.

Ausführungsbeispiele der Erfindung sind in der Zeichnung schematisch dargestellt.
Fig. 1 zeigt eine schematische Seitenansicht eines konzentrationsabhängig steuerbaren Foulards, der nicht unter die Erfindung fällt;
Fig. 2 und 3 zeigen entsprechende Ansichten zur Durchführung einer ersten Ausführungsform der Erfindung;
Fig. 2a und 3a zeigen zugehörige Diagramme;
Fig. 4 zeigt eine Fig. 1 entsprechende Ansicht einer zweiten Ausführungsform der Erfindung;
Fig. 4a zeigt ein entsprechendes Diagramm.

In Fig. 1 ist das Prinzip einer als Ganzes mit 100 bezeichneten, nicht unter die Erfindung fallenden Vorrichtung zum Färben einer Warenbahn 10, z.B. eines Futter-oder Blusenstoffes aus Viskose mit Reaktivfarbstoffen dargestellt. Die Vorrichtung 100 umfaßt einen Foulard 1, der in der üblichen Weise einen Trog 2 beinhaltet, der bis zu einem Flottenspiegel 3 mit der Färbeflotte 4, die die Behandlungsflüssigkeit darstellt, gefüllt ist. Das Behandlungsmittel ist der in der Behandlungsflüssigkeit in einer zur Flüssigkeitsmenge proportionalen Menge enthaltene Farbstoff. In dem Trog 2 ist eine drehbare Umlenkrolle 5 angeordnet, die sich ganz unterhalb des Flottenspiegels 3 befindet. Oberhalb des Flottenspiegels 3 ist rechts außerhalb des Troges 2 ein als Ganzes mit 7 bezeichnetes Quetschwalzenpaar aus einer Oberwalze 8 und einer Unterwalze 9 vorgesehen, das ebenfalls zu dem Foulard 1 gehört. Die Walzen 8, 9 sind in dem Ausführungsbeispiel durchbiegungssteuerbare Walzen. Die Warenbahn 10 wird über eine oberhalb des Flottenspiegels 3 auf der gemäß Fig. 1 linken Seite des Troges 2 angeordnete Umlenkrolle 6 von oben nach unten gelenkt, verläuft abwärts in die Färbeflotte hinein, wird durch die Umlenkwalze 5 um 180° umgelenkt und verläßt die Färbeflotte 4 nach oben, um sogleich anschließend das Quetschwalzenpaar 7 zu durchlaufen. Die Walzen 8, 9 des Quetschwalzenpaars 7 üben eine Linienkraft p pro Längeneinheit der Walzen 8, 9 aus, die durch mit p bezeichnete Pfeile dargestellt ist. Die Warenbahn 10 ist nach dem Passieren des Quetschwalzenpaars 7 auf einen bestimmten Feuchtegehalt entwässert, der einer bestimmten Belegung der Warenbahn 10 mit Farbstoff, d.h. einer bestimmten Farbstoffmenge pro Flächeneinheit der Warenbahn 10, entspricht.

Als Linienkraft soll die von den Walzen 8, 9 im Walzenspalt ausgeübte Gesamtkraft pro cm Walzenlänge verstanden sein. Der sich daraus ergebende Liniendruck im Walzenspalt hängt von der Breite des Walzenspalts in Laufrichtung der Warenbahn ab. Der Liniendruck ist an jeder Stelle des Walzenspalts, in Laufrichtung der Warenbahn gesehen, verschieden und hat einen etwa parabelförmigen Verlauf mit dem Maximum in der Mitte.

Die Linienkraft des Quetschwalzenpaars 7 ist während des Durchaufs der Warenbahn 10 veränderbar, was durch die kleinen Querpfeile 12 angedeutet sein soll. Relevant ist hier die Veränderung in Abhängigkeit von der Warenbahnlänge. Das Linienkraftprofil in Richtung der Warenbahnbreite ist hier nicht von Interesse. Es ist so gewählt, daß die Feuchte in Richtung der Warenbahnbreite möglichst konstant wird. Wenn von "der" Linienkraft die Rede ist, so ist damit ein Mittelwert über die Warenbahnbreite gemeint. Dieser Mittelwert soll also über die Länge der Warenbahn 10 veränderlich eingestellt werden können, um eine in Längsrichtung gleichmäßige Belegung der Warenbahn 10 mit Farbstoff zu erzielen.

Zu Beginn einer Partie befindet sich eine bestimmte Menge an Färbeflotte 4 in dem Trog 2. Wenn die Partie durch die Vorrichtung 100 durchzulaufen beginnt, ändert sich die Konzentration des Farbstoffs in der Färbeflotte 4. Diese Konzentration wird auf irgendeine geeignete Weise durch eine Meßeinrichtung 13 fortlaufend bestimmt. Durch geeignete Wahl der Linienkraft des Quetschwalzenpaars kann dafür gesorgt werden, daß mehr oder weniger Flotte auf der Warenbahn 10 verbleibt

Sinkt die Konzentration beispielsweise ab, so wird die Linienkraft ebenfalls erniedrigt, so daß mehr Färbeflotte und damit auch mehr Farbstoff auf der Warenbahn 10 verbleibt, wenn diese das Quetschwalzenpaar 7 verlassen hat. Das Ziel ist, die Belegung der Warenbahn 10 mit Farbstoff pro Flächeneinheit der Warenbahn 10 ungeachtet der Konzentrationsänderungen der Färbeflotte 4 in dem Trog 2 konstant zu halten.

Es gibt nun einen vorher festgelegten, d.h. errechneten oder in einem Testdurchlauf experimentell ermittelten Algorithmus, der eine bei einer bestimmten Konzentration eintretende Konzentrationsänderung in Beziehung zu der zur Aufrechterhaltung der Belegung der Warenbahn 10 mit Farbstoff erforderlichen Linienkraftänderung in Beziehung setzt.

In den Fig. 2 bis 3a ist eine erste Ausführungsform eines erfindungsgemäßen Verfahrens bzw. der entsprechenden Vorrichtung wiedergegeben, bei dem die Einstellung des Quetschwalzenpaars 7 von der durchgelaufenen Warenbahnlänge abhängig gemacht wird. Die Vorrichtung 200 der Fig. 2 stimmt im Hinblick auf den Foulard 1 mit der Vorrichtung 100 der Fig. 1 überein und trägt daher insoweit die gleichen Bezugszahlen. Gemäß Fig. 2 ist die Meßeinrichtung 13 über eine Leitung 14' mit einer Registriereinrichtung 30 verbunden, die den Verlauf der Konzentration der Färbeflotte 4 in Abhängigkeit von der durchgelaufenen Warenbahnlänge erfaßt und auf einem Datenträger 40 festhält, der, wenn die Partie durchgelaufen ist, an einer Ausgabeeinrichtung 31 aus der Registriereinrichtung 30 entnommen werden kann.

Es wird an einem ersten Abschnitt einer Warenbahn 10 eines bestimmten Materials bei einer bestimmten Färbeflotte 4, bei bestimmter Temperatur und Arbeitsgeschwindigkeit der Konzentrationsverlauf über die Länge des Abschnitts gemessen, wobei in dem Quetschwalzenpaar 7 die Linienkraft konstant gehalten wird, was durch das Fehlen der Querpfeile 12 (siehe Fig. 1) in Fig. 2 angedeutet sein soll.

Es ergibt sich dann über die Länge L der durchgelaufenen Warenbahn ein Zusammenhang nach Fig. 2a. Hier ist auf der Koordinate einerseits die Linienkraft p, andererseits die Konzentration c(L) im Trog (2) aufgetragen, auf der Abszisse die Länge L der durchgelaufenen Warenbahn. Die Linienkraft p(L) ist konstant. Die Konzentration der Färbeflotte 4 in dem Trog 2 ändert sich jedoch. In dem ausgezogen dargestellten Ausführungsbeispiel ist unterstellt, daß die Warenbahn 10 den Farbstoff in der Anfangsphase bevorzugt auszieht, so daß also die Farbstoffkonzentration über die Länge L abfällt. Es gibt aber auch den umgekehrten Verlauf, daß c'(L) ansteigt, wie in Fig. 2a gestrichelt angedeutet ist.

Der Konzentrationsverlauf c(L) wird in der Registriereinrichtung 30 anhand des erwähnten vorher bestimmten Algorithmus in einen Sollverlauf der Linienkraft p(L) umgerechnet, der geeignet ist, den durch die Konzentrationsänderung zu erwartenden Unterschied in der Belegung der Warenbahn 10 mit Farbstoff auszugleichen, d.h. für eine gleichbleibende Belegung zu sorgen.

Der Sollverlauf p(L) der Linienkraft wird in der Registriereinrichtung 30 auf einem Datenträger 40 gespeichert, der nach dem Durchlauf der Partie bei 31 entnommen und gegebenenfalls vervielfältigt werden kann. Die zeichnerische Wiedergabe ist nur schematisch zu verstehen. In der Praxis kann die Erstellung des Datenträgers 40 auch anders aussehen.

Die vorbeschriebene Messung anhand einer Testpartie bei konstantem Liniendruck und die Gewinnung des Sollverlaufs können in einem Labor oder einem Technikum außerhalb des Ausrüstungsunternehmens vorgenommen werden. Der auf dem Datenträger 40 festgehaltene Sollverlauf p(L) ist ein für alle Mal für ein bestimmtes Material der Warenbahn 10, eine bestimmte Färbeflotte und bestimmte Behandlungsparameter maßgebend.

Bei dem Ausrüstungsunternehmen ist eine Vorrichtung 300 gemäß Fig. 3 vorhanden, die hinsichtlich des Foulards 1 mit der Vorrichtung 100 übereinstimmt, d.h. ein Quetschwalzenpaar 7 mit steuerbarer Linienkraft p umfaßt. Es können auch 200 und 300 ein und dieselbe Vorrichtung sein, wenn die Vermessung der Testpartie und die Produktion an ein und derselben Stelle durchgeführt wird. Die Linienkraft wird dann bei der Aufnahme des Sollverlaufs lediglich konstant gehalten.

Die Meßeinrichtung 13 ist in dem dargestellten Ausführungsbeispiel bei der Vorrichtung 300 nicht vorhanden. Sie kann natürlich auch vorhanden und nur stillgelegt sein.

Die Vorrichtung 300 umfaßt eine Regeleinrichtung 50 zur Regelung des Linienkraftverlaufs über die Warenbahnlänge entsprechend des nach Fig. 2 ermittelten und auf dem Datenträger 40 gespeicherten Sollverlaufs. Die Regeleinrichtung 50 ist mit den beiden Walzen 8, 9 des Quetschwalzenpaares 7 über die angedeutete Leitung 15 wirkungsverbunden, über die Signale zur Veränderung der Linienkraft p an die Walzen 8, 9 weitergegeben werden können. Die Regeleinrichtung 50 hat eine Eingabevorrichtung 51, in die der Datenträger 40 eingebbar ist. Aufgrund der auf dem Datenträger 40 gespeicherten Daten wird der Linienkraftverlauf des Quetschwalzenpaars 7 entlang des Sollverlaufs so geregelt, daß die Belegung der Warenbahn 10 mit Behandlungsmittel bzw. Farbstoff nach dem Verlassen des Quetschwalzenpaars 7 über die Länge der Warenbahn 10 konstant bleibt.

Diese Verhältnisse sind in dem Diagramm der Fig. 3a wiedergegeben. Die Konzentration c(L) an Behandlungsmittel bzw. Farbstoff auf der Warenbahn 10 ist über die Länge L der durchgelaufenen Warenbahn konstant. Der Sollverlauf p(L) des Liniendrucks fällt bei dem angenommenen Ausführungsbeispiel, bei dem die Konzentration c(L) in dem Trog 2 abfällt, ebenfalls ab. Im anderen Falle, wenn also die Konzentration in dem Trog zunimmt, wird der gestrichelte Verlauf p'(L) eingehalten. Dies wird so gehandhabt, daß der Sollverlauf für jede Ware und eine bestimmte Behandlung derselben einmal festgelegt wird. Jedesmal wenn wieder eine neue Partie des gleichen Materials unter gleichen Bedingungen zu färben ist, wird der Datenträger 40 hervorgeholt und die Vorrichtung 300 damit geregelt. Dies kann an einer anderen Stelle als der Stelle der Erstellung des Datenträgers 40 und bei vervielfältigten Datenträgem 40 sogar an mehreren Stellen zugleich geschehen.

In Fig. 4 ist eine zweite Ausführungsform der Erfindung wiedergegeben.

Auch die Vorrichtung 400 der Fig. 4 entspricht, was den Foulard betrifft, derjenigen nach Fig. 1 und trägt insoweit gleiche Bezugszahlen. Der Foulard 1 umfaßt ein Quetschwalzenpaar 7, bei dem die Linienkraft p entsprechend den Pfeilen 12 einstellbar ist.

Es fehlt eine Meßeinrichtung an dem Trog 2. Der Verlauf der Linienkraft p über die Länge L der Warenbahn 10 wird vielmehr nach einer vorgegebenen Längenabhängigkeit gesteuert. Die Steuervorrichtung ist mit 60 bezeichnet. Hier ist der Verlauf des Liniendrucks p über die Länge der Warenbahn in irgendeiner Form vorgegeben, die durch die in dem kleinen strichpunktierten Rechteck angedeutete Kurve 61 wiedergegeben ist. In dem Ausführungsbeispiel steigt der Liniendruck also linear an und nimmt dann einen stationären Wert an. Dies gilt für den Fall, daß die Konzentration der Färbeflotte 4 in dem Trog 2 beim Durchlauf der Partie zunächst zunimmt, d.h. also für den Fall, daß die Waren durch Quellung oder dergleichen bevorzugt Wasser aufnimmt. Im umgekehrten Fall müßte die Linienkraft über die Anfangslänge der Partie abgesenkt werden.

Die Verhältnisse sind in Fig. 4a noch einmal in Form eines Diagramms wiedergegeben, welches den Verlauf der Linienkraft p einerseits und der Konzentration c der Behandlungsflüssigkeit in dem Trog 2 an Farbstoff andererseits über die Länge L der durchgelaufenen Warenbahn wiedergibt.

Dargestellt ist der Fall, daß die gestrichelt wiedergegebene Konzentration c in dem Trog 2 über die Länge L der durchgelaufenen Warenbahn abnimmt.

Um dies exakt auszugleichen, d.h. trotz dieses Abfalls im Trog 2 auf der Warenbahn 10 eine konstante Belegung mit Farbstoff pro Flächeneinheit zu erzielen, müßte der Liniendruck entsprechend der dünn ausgezogenen Kurve pₜₕ(L) verlaufen.

Diese theoretische Kurve pₜₕ(L) wird jedoch nicht eingeregelt, sondern durch eine Steuerung angenähert.

Die Kurve p₁(L) stellt eine Annäherung des steigenden Teils der Kurve pₜₕ(L) in drei linearen Stücken p_{1'}(L), p_{1"}(L) und p_{1'''}(L) dar. Anschließend gehen die Kurven pₜₕ(L) und p₁(L) in eine über die Länge L konstante Linienkraft über.

Die Praxis hat aber gezeigt, daß in vielen Fällen schon eine Annäherung des steigenden Teils der Kurve pₜₕ(L) durch einen einzigen linearen Abschnitt möglich ist, der durch die Kurve p₂(L) wiedergegeben ist.

Die Erfahrung zeigt, daß Unterschiede an Belegung der Warenbahn mit Farbstoff von fünf Prozent zwar meßtechnisch noch erfaßt, mit dem bloßen Auge aber nicht mehr wahrgenommen werden. Sofern also dafür Sorge getragen wird, daß sich die Kurven p₁(L) bzw. p₂(L) nicht um mehr als fünf Prozent von der Idealkurve pₜₕ(L) entfernen, ist die Annäherung in der Praxis ausreichend.

Die Wahl der Steigung und der Lage der linearen Annäherungsverläufe werden aus Erfahrungswerten bestimmt.

## Patentansprüche

1. Verfahren zur Behandlung einer textilen Warenbahn (10) mit einer ein Behandlungsmittel enthaltenden Behandlungsflüssigkeit, insbesondere einer Färbeflotte (4), bei welchem die Warenbahn (10) kontinuierlich durch einen die Behandlungsflüssigkeit enthaltenden Trog (2) geführt wird und anschließend ein Quetschwalzenpaar (7) durchläuft,dessen Linienkraft geregelt wird,
**dadurch gekennzeichnet,**
**daß** in einem ersten Arbeitsgang an einer Test-Warenbahn der Konzentrationsverlauf der Behandlungsflüssigkeit in dem Trog (2) in Abhängigkeit von der durchgelaufenen Warenbahnlänge bei konstanter Linienkraft des Quetschwalzenpaares (7) gemessen und daraus - unter Einbeziehung eines zuvor bestimmten Zusammenhangs zwischen einer Konzentrationsänderung in dem Trog (2) und der zum Ausgleich erforderlichen Linienkraftänderung des Quetschwalzenpaars (7) - ein Sollverlauf der Linienkraft über die durchgelaufenen Warenbahnlänge derart bestimmt wird, daß die Menge des aufgetragenen Behandlungsmittels pro Flächeneinheit der Warenbahn (10) über die Länge der Warenbahn (10) konstant bleibt und daß in weiteren Arbeitsgängen an Produktions-Warenbahnen gleichen Materials bei gleicher Behandlungsflüssigkeit und gleichen Behandlungsparametem beim Auftragen der Behandlungsflüssigkeit auf eine weitere Warenbahnlänge die Linienkraft des Quetschwalzenpaars (7) aufgrund des Sollverlaufs geregelt wird.

2. Verfahren nach Anspruch 1, **dadurch gekennzeichnet, daß** der Sollverlauf der Linienkraft für eine bestimmte Warenbahn (10) und eine bestimmte Behandlungsflüssigkeit bei bestimmten Behandlungsparametern bei dem Durchlauf der Test-Warenbahnen auf einem Datenträger (40) festgehalten wird, der zur Regelung des Linienkraftverlaufs des Quetschwalzenpaars (7) bei der Behandlung der Produktions-Warenbahnen zur Verfügung steht.

3. Vorrichtung (200,300) zur Behandlung einer textilen Warenbahn (10) mit einer Behandlungsflüssigkeit, insbesondere einer Färbeflotte (4),
mit einem die Behandlungsflüssigkeit enthaltenden Trog (2), durch den die Warenbahn (10) der Länge nach kontinuierlich hindurchleitbar ist,
mit einem außerhalb der in dem Trog (2) befindlichen Behandlungsflüssigkeit angeordneten Quetschwalzenpaar (7) mit steuerbarem Liniendruck, durch welches die Warenbahn (10) nach dem Verlassen der Behandlungsflüssigkeit in dem Trog (2) hindurchleitbar ist,
mit einer Meßeinrichtung (13) zur Messung der Konzentration des Behandlungsmittels in der Behandlungsflüssigkeit in dem Trog (2),
und mit einer Einstelleinrichtung, mittels derer die Linienkraft des Quetschwalzenpaars (7) in Abhängigkeit von dem Meßergebnis einstellbar ist,
**dadurch gekennzeichnet,**
**daß** die Einstelleinrichtung eine mit der Meßeinrichtung (13) unverbundene Regeleinrichtung (50) für die Linienkraft des Quetschwalzenpaars (7) ist,
**daß** eine Speichereinrichtung für einen zuvor bestimmten Zusammenhang zwischen einer Konzentrationsänderung in dem Trog (2) und der zum Ausgleich erforderlichen Linienkraftänderung des Quetschwalzenpaars (7) vorgesehen ist,
**daß** eine mit der Meßeinrichtung (13) verbundene Registriereinrichtung (30) vorgesehen ist, die aus dem Konzentrationsverlauf in dem Trog (2) beim Durchlauf der Warenbahn (10) bei konstanter Linienkraft des Quetschwalzenpaars (7) unter Einbeziehung des Zusammenhangs einen Sollverlauf der Linienkraft des Quetschwalzenpaars (7) aufnimmt und speichert
und **daß** mittels der Regeleinrichtung (50) die Linienkraft über die Warenbahnlänge in Abhängigkeit von dem gespeicherten Sollverlauf regelbar ist.

4. Vorrichtung nach Anspruch 3, **dadurch gekennzeichnet, daß** die Registriereinrichtung (30) den gemessenen Konzentrationsverlauf auf einen Datenträger (40) speichert, der von der Registriereinrichtung (30) ausgebbar und in die Regeleinrichtung (50) eingebbar und von dieser ablesbar ist.

5. Verfahren zur Behandlung einer textilen Warenbahn (10) mit einer ein Behandlungsmittel enthaltenden Behandlungsflüssigkeit, insbesondere einer Färbeflotte (4), bei welchem die Warenbahn (10) kontinuierlich durch einen die Behandlungsflüssigkeit enthaltenden Trog (2) geführt wird und anschließend ein Quetschwalzenpaar (7) durchläuft,
**dadurch gekennzeichnet,**
**daß** die Linienkraft des Quetschwalzenpaars (7) in Abhängigkeit von der durchgelaufenen Warenbahnlänge nach einem festen Ablauf im Sinne der Erzielung eines über die Warenbahnlänge gleichmäßigen Auftrags an Behandlungsmittel pro Flächeneinheit der Warenbahn (10) gesteuert wird.

6. Verfahren nach Anspruch 5, **dadurch gekennzeichnet, daß** der theoretische Linienkraftverlauf (pₜₕ(L)) über die Warenbahnlänge, der aufgrund des Konzentrationsverlaufs in dem die Behandlungsflüssigkeit (4) enthaltenden Trog (2) bei dem Ziel eines über die Warenbahnlänge gleichmäßigen Auftrags an Behandlungsmittel pro Flächeneinheit der Warenbahn (10) einzuhalten wäre, durch die Steuerung angenähert verwirklicht wird,

7. Verfahren nach Anspruch 6, **dadurch gekennzeichnet, daß** der theoretische Linienkraftverlauf (pₜₕ(L)) linear oder stückweise linear angenähert wird.

8. Vorrichtung (400) zur Behandlung einer textilen Warenbahn (10) mit einer Behandlungsflüssigkeit, insbesondere einer Färbeflotte (4),
mit einem die Behandlungsflüssigkeit enthaltenden Trog (2) durch den die Warenbahn (10) der Länge nach kontinuierlich hindurchleitbar ist,
mit einem außerhalb der in dem Trog (2) befindlichen Behandlungsflüssigkeit angeordneten Quetschwalzenpaar (7) mit steuerbarem Liniendruck, durch welches die Warenbahn (10) nach dem Verlassen der Behandlungsflüssigkeit in dem Trog (2) hindurchleitbar ist,
**dadurch gekennzeichnet,**
**daß** eine Steuereinrichtung (60) vorgesehen ist, mittels derer die Linienkraft (p) des Quetschwalzenpaars (7) über die Warenbahnlänge (L) nach einem vorgegebenen Verlauf steuerbar ist.

9. Vorrichtung nach Anspruch 8, **dadurch gekennzeichnet, daß** der theoretische Linienkraftverlauf (pₜₕ(L)) über die Warenbahnlänge (L), der aufgrund des Konzentrationsverlaufs in dem die Behandlungsflüssigkeit enthaltenden Trog (2) bei dem Ziel eines über die Warenbahnlänge (L) gleichmäßigen Auftrags an Behandlungsmittel pro Flächeneinheit der Warenbahn (10) einzuhalten wäre, durch die Steuereinrichtung (60) angenähert verwirklichbar ist.

10. Vorrichtung nach Anspruch 9, **dadurch gekennzeichnet, daß** der theoretische Linienkraftverlauf (pₜₕ(L)) linear oder stückweise linear annäherbar ist.

## Claims

1. A method of processing a web (10) of textile material, using a liquid containing a processing agent, particularly a dye liquor (4), wherein the web (10) is continuously conveyed through a trough (2) containing the processing liquid and then runs through a pair of nip rollers (7) in which the line pressure is adjusted,
**characterised in that**
in a first operation the variation in concentration of the processing liquid in the trough (2) is measured on a test web in dependence on the length of web which has run through at a constant line pressure of the nips (7), and therefrom a set variation of the line pressure along the length of web which has run through is determined, allowing for a previously-determined relation between a change in concentration in the trough (2) and the required compensating change in the line pressure of the nips (7), such that the amount of processing agent applied per unit area of the web (10) remains constant along the length of the web (10), and in subsequent operations on production webs of similar material using the same processing liquid and the same processing parameters, the line pressure of the nips (7) is adjusted in dependence on the set variation when processing liquid is applied to a further length of web.

2. A method according to claim 1, **characterised in that** the set variation in line pressure for a given web (10), a given processing liquid and with given processing parameters during the advance of the web of test material, is recorded on a storage medium (40) which is available for adjusting the variation in the line pressure of the nips (7) when the production webs are being processed.

3. A device (200, 300) for processing a web of textile material (10) using a processing liquid, particularly a dye liquor (4), comprising
a trough (2) containing processing liquid, through which the web (10) is continuously conveyable longitudinally,
a pair of nip rollers (7) at a controllable line pressure disposed outside the processing liquid in the trough (2) and through which the web (10) is conveyable after leaving the processing liquid in the trough (2),
a means (13) for measuring the concentration of processing agent in the processing liquid in the trough (2) and
a means whereby the line pressure of the nips (7) is adjustable in dependence on the resulting measurement,
**characterised in that**
the adjusting means is a means (50), not connected to the measuring means (13), for adjusting the line pressure of the nips (7),
a means is provided for storing a predetermined relation between a change in concentration in the trough (2) and a required compensating change in the line pressure of the nips (7),
a recording means (30) connected to the measuring means (13) is provided and records and stores a set variation in the line force of the nips (7) based on the variation in concentration in the trough (2) during the advance of the web (10) at a constant line pressure of the nips (7) including the relation,
and the adjusting device (50) can adjust the line pressure along the web in dependence on the stored set variation.

4. A device according to claim 3, **characterised in that** the recording means (30) stores the measured variation in concentration in a storage medium (40) which can be output by the recording means (30) and input into the control means (50) and read out from it.

5. A method of processing a web of textile material (10), using a liquid containing a processing agent, particularly a dye liquor (4), wherein the web (10) is continuously conveyed through a trough (2) containing the processing liquid and then runs through a pair (7) of nip rollers,
**characterised in that**
the line pressure of the nips (7) is controlled in dependence on the length of web which has run through in a fixed sequence so as to obtain a uniform application of processing agent per unit area of web (10) along the length of the web.

6. A method according to claim 5, **characterised in that** the theoretical variation (pₜₕ(L)) in the line pressure along the length of the web required in accordance with the variation in concentration in the trough containing the processing liquid (4), is approximately obtained by the control means in order to maintain a uniform application of processing agent per unit area of the web (10) along the length of the web.

7. A method according to claim 6, **characterised in that** the theoretical variation in line pressure (pₜₕ(L)) is approximated in linear manner, piecemeal or otherwise.

8. A device (400) for processing a web (10) of textile material, using a processing liquid, particularly a dye liquor (4), comprising
a trough (2) containing the processing liquid and through which the web (10) is continuously conveyable longitudinally, and
a pair of nip rollers (7) under a controllable line pressure disposed outside the processing liquid in the trough (2) and through which the web (10) is conveyable after leaving the processing liquid in the trough (2),
**characterised in that**
a control means (60) is provided for controlling the line pressure (p) of the nips (7) along the length (L) of the web in accordance with a preset variation.

9. A device according to claim 8, **characterised in that** the theoretical variation in line pressure (pₜₕ(L)) along the length (L) of the web required on the basis of the variation in concentration in the trough (2) containing the processing liquid, is approximately obtainable by the control means (60) for the purpose of maintaining a uniform application of processing agent per unit area of the web (10) along the length (L) of the web.

10. A device according to claim 9, **characterised in that** the theoretical variation in line pressure (pₜₕ(L)) can be approximated in linear manner, piecemeal or otherwise.

## Revendications

1. Procédé pour le traitement d'une nappe de tissu textile (10) avec un liquide de traitement contenant un agent de traitement, en particulier un bain de teinture (4), où la nappe de tissu (10) est guidée en continu à travers un bac (2) contenant le liquide de traitement puis traverse des cylindres assouplisseurs (7) dont la force de ligne est réglée
**caractérisé en ce que**
dans une première étape de l'opération sur une nappe de tissu d'essai l'évolution de la concentration du liquide de traitement dans le bac (2) est mesurée en liaison avec la longueur de nappe de tissu traitée pour une force de ligne constante des cylindres assouplisseurs (7) et que - en tenant compte d'une corrélation préalablement établie entre la modification de la concentration dans le bac (2) et la modification de la force de ligne des cylindres assouplisseurs (7) nécessaire à la compensation - l'on établit pour toute la longueur de nappe de tissu traitée une évolution théorique de la force de ligne, de telle manière que la quantité d'agent de traitement appliquée par unité de surface de la nappe de tissu (10) reste constante sur toute la longueur de la nappe de tissu (10) et que pour d'autres opérations sur des nappes de tissu de production d'un même matériau avec un même liquide de traitement et avec les mêmes paramètres de traitement pour l'application du liquide de traitement sur une autre nappe de tissu, la force de ligne des cylindres assouplisseurs (7) est réglée sur la base de l'évolution théorique.

2. Procédé selon la revendication 1,
**caractérisé en ce que**
l'évolution théorique de la force de ligne pour une nappe de tissu (10) donnée et pour un liquide de traitement donné pour des paramètres de traitement donnés est enregistrée sur un support de données (40) lors du passage d'une nappe de tissu d'essai, lequel support de données est disponible pour régler l'évolution de la force de ligne des cylindres assouplisseurs (7) lors du traitement des nappes de tissus de production.

3. Dispositif (200, 300) pour le traitement d'une nappe de tissu textile (10) avec un liquide de traitement, en particulier avec un bain de teinture (4), avec un bac (2), qui contient le liquide de traitement, à travers lequel on peut faire passer la nappe de tissu (10) en continu dans le sens de la longueur, avec des cylindres assouplisseurs (7) situés à l'extérieur du liquide de traitement se trouvant dans le bac (2), dont la pression de ligne est réglable, par lesquels on peut faire passer la nappe de tissu (10) une fois qu'elle a quitté le liquide de traitement dans le bac (2), avec une installation de mesure (13) destinée à mesurer la concentration de l'agent de traitement dans le liquide de traitement qui se trouve dans le bac (2) et avec une installation d'ajustage grâce à laquelle on peut régler la force de ligne des cylindres assouplisseurs (7) en liaison avec le résultat de la mesure,
**caractérisé en ce que**
l'installation d'ajustage est une installation de réglage (50) qui est indépendante de l'installation de mesure (13) et qui sert à régler la force de ligne des cylindres assouplisseurs (7), on a prévu une installation d'enregistrement pour une corrélation préalablement établie entre une modification de la concentration dans le bac (2) et la modification de la force de ligne des cylindres assouplisseurs (7) nécessaire à la compensation, on a prévu une installation d'enregistrement (30) qui est liée à l'installation de mesure (13) et qui reçoit et enregistre une évolution théorique de la force de ligne des cylindres assouplisseurs (7) issue de l'évolution de la concentration dans le bac (2) lors du passage de la nappe de tissu (10) pour une force de ligne constante des cylindres assouplisseurs (7) en tenant compte de la corrélation, et au moyen de l'installation de réglage (50) on peut régler la force de ligne sur toute la longueur de la nappe de tissu en liaison avec l'évolution théorique stockée.

4. Dispositif selon la revendication 3,
**caractérisé en ce que**
l'évolution de la concentration mesurée est stockée par l'installation d'enregistrement (30) sur un support de données (40) qu'on peut sortir de l'installation d'enregistrement (30) et entrer dans l'installation de réglage (50) et que cette dernière peut lire.

5. Procédé pour le traitement d'une nappe de tissu textile (10) avec un liquide de traitement contenant un agent de traitement, en particulier un bain de teinture (4), où la nappe de tissu (10) est guidée en continu à travers un bac (2) contenant le liquide de traitement puis traverse des cylindres assouplisseurs (7)
**caractérisé en ce que**
la force de ligne des cylindres assouplisseurs (7) est réglée en liaison avec la longueur de la nappe de tissu traitée selon un déroulement fixe, en ce sens qu'on obtient sur toute la longueur de la nappe de tissu une application égale de l'agent de traitement par unité de surface de la nappe de tissu (10).

6. Procédé selon la revendication 5,
**caractérisé en ce que**
l'évolution de la force de ligne théorique (pₜₕ(L)) sur la longueur de la nappe de tissu, qu'il faudrait maintenir du fait de l'évolution de la concentration dans le bac (2) contenant le liquide de traitement (4) pour obtenir sur toute la longueur de la nappe de tissu une application égale de l'agent de traitement par unité de surface de la nappe de tissu (10), est effectuée par approximation au moyen du réglage.

7. Procédé selon la revendication 6,
**caractérisé en ce que**
l'évolution de la force de ligne théorique (pₜₕ(L)) est approchée linéairement ou linéairement par sections.

8. Dispositif (400) de traitement d'une nappe de tissu textile (10) avec un liquide de traitement, en particulier un bain de teinture (4), comprenant un bac (2) contenant le liquide de traitement que peut traverser la nappe (10) en continu dans le sens de sa longueur, et une paire de cylindres assouplisseurs (7) exerçant une pression de ligne réglable et montés à l'extérieur du liquide de traitement dans le bac (2), la nappe (10) passant entre les cylindres après avoir quitté le liquide de traitement dans le bac (2),
**caractérisé en ce qu'**
une installation de commande (60) est prévue pour commander la force de ligne (p) exercée par la paire de cylindres (7) sur la longueur de la nappe (L) après un trajet prédéterminée.

9. Dispositif selon la revendication 8,
**caractérisé en ce que**
l'évolution de la force de ligne théorique (pₜₕ(L)) sur la longueur (L) de la nappe de tissu, qu'il faudrait maintenir du fait de l'évolution de la concentration dans le bac (2) contenant le liquide de traitement (4) pour obtenir sur toute la longueur (L) de la nappe de tissu une application égale de l'agent de traitement par unité de surface de la nappe de tissu (10), est effectuée par approximation au moyen de l'installation de commande (60).

10. Dispositif selon la revendication 9,
**caractérisé en ce que**
l'évolution de la force de ligne théorique (pₜₕ(L)) est approchée linéairement ou linéairement par sections.
